# FASCICULE DE BREVET EUROPEEN

(11) **EP 0 872 923 B1**
(45) Date de publication et mention de la délivrance du brevet: **19.12.2001**
(21) Numéro de dépôt: 98400855.7
(22) Date de dépôt: 08.04.1998
(51) Int. Cl.: H01R 31/00, H01R 13/04

(54) **Dispositif pour relier électriquement plusiers organes femelles de contact électrique**
Vorrichtung zur elektrischen Verbindung von mehreren elektrischen Buchsenkontakten
Device for electrically connecting several electrical female contact elements

(30) Priorité: 15.04.1997 FR 9704623
(43) Date de publication de la demande: 21.10.1998
(73) Titulaire: Société SYLEA, 78190 Montigny le Bretonneux (FR)
(72) Inventeur: Paysan-Mayet, Eric, 78180 Montigny le Bretonneux (FR)
(74) Mandataire: Faber, Jean-Paul

(56) Documents cités:
- US-A- 4 990 110
- US-A- 5 295 847
- US-A- 5 588 877

## Description

La présente invention vise un dispositif qui permet de relier plusieurs organes femelles de contact électrique.

L'un des buts de la présente invention est de réaliser un dispositif permettant, d'une manière simple, de relier plusieurs organes femelles de contact électrique dont les conducteurs doivent être traversés par des courants électriques de même potentiel.

La technique antérieure connaît dans le brevet US 5 295 847 un dispositif comprenant une bande métallique à partir de laquelle s'étend, le long d'un bord, des paires de branches destinées à recevoir des organes femelles de contact électrique et le long de l'autre bord des secondes paires de branches, également destinées à s'insérer dans des organes femelles de contact électrique.

Une telle disposition présente l'inconvénient d'être relativement encombrante.

L'un des buts de la présente invention est de réaliser un dispositif très compact permettant de recevoir dans un volume réduit plusieurs organes femelles.

Le dispositif, selon l'invention, est du type réalisé à partir d'un corps métallique, bon conducteur de l'électricité convenablement découpé pour présenter à partir d'une âme, une première paire de branches s'étendant sensiblement parallèlement et destinées à s'insérer, chacune, dans un organe de contact électrique femelle et une seconde paire de branches s'étendant sensiblement parallèlement et destinées à s'engager chacune dans un organe femelle de contact électrique, ladite seconde paire de branches étant orientée dans une direction opposée par rapport à la première paire de branches, ledit dispositif étant caractérisé en ce que la première paire de branches, la seconde paire de branches et l'âme affectent la forme d'un H, celui-ci étant relié au niveau de l'âme par une barrette à une seconde partie en forme de H avec une âme une première paire de branches et une seconde paire de branches, ladite barrette étant pliée afin que les deux parties en forme de H s'étendent l'une au-dessus de l'autre, les branches étant cambrées de manière que les convexités soient tournées en regard les unes des autres.

Enfin, l'une des branches de l'une des parties est prolongée par des pattes de sertissage pour la fixation d'un conducteur.

L'invention va maintenant être décrite avec plus de détails en se référant à des modes de réalisation particuliers donnés à titre d'exemple seulement et représentés aux dessins annexés, dans lesquels :

Figure 1 est une vue en plan d'une pièce découpée pour la réalisation d'un dispositif suivant l'invention.

Figure 2 montre en perspective le dispositif réalisé avec la pièce de la figure 1.

Figure 3 est une vue en perspective d'une variante du dispositif de la figure 2.

Le dispositif est réalisé à partir d'une pièce métallique découpée pour former deux parties 10 et 11 en forme de H, les parties étant reliées par une barrette 12.

La partie 10 présente une âme 15, une première paire de branches 14, 16 et une seconde paire de branches 15, 17, tandis que la partie 11 comporte une première paire de branches 19, 20, une seconde paire de branches 21 et 22 et une âme 18.

La barrette 12 est pliée afin que les deux parties 10 et 11 s'étendent l'une au-dessus de l'autre. Les parties 10 et 11 sont légèrement cintrées afin que les convexités soient situées en regard l'une de l'autre.

Chaque branche est destinée à recevoir un organe de contact électrique femelle.

A la figure 3, on a représenté en perspective une variante de réalisation dans laquelle le dispositif est sensiblement le même que celui de la figure 1 avec des branches 14a, 15a, 16a, 17a, 19a, 20a, 21a et 22a, une barrette 12a et des âmes 13a et 18a, la branche 22a étant prolongée par des pattes de sertissage 29 et 30 pour la fixation d'un conducteur électrique.

Bien entendu, l'invention n'est pas limitée aux modes de réalisation qui viennent d'être décrits et représentés. On pourra y apporter de nombreuses modifications de détail sans sortir pour cela du cadre de l'invention.

## Revendications

1. Dispositif pour relier électriquement plusieurs organes femelles de contact électrique du type réalisé à partir d'un corps métallique bon conducteur de l'électricité convenablement découpé pour présenter, à partir d'une âme (13), une première paire de branches (14, 16) s'étendant sensiblement parallèlement et destinées à s'insérer, chacune, dans un organe de contact électrique femelle et une seconde paire de branches (15, 17) s'étendant sensiblement parallèlement et destinées à s'engager chacune dans un organe femelle de contact électrique, ladite seconde paire de branches étant orientée dans une direction opposée par rapport à la première paire de branches, dispositif **caractérisé en ce que** la première paire de branches (14, 16), la seconde paire de branches (15, 17) et l'âme (13) affectent la forme d'un H, celui-ci étant relié au niveau de l'âme (13) par une barrette (12) à une seconde partie en forme de H, avec une âme (18), une première paire de branches (19, 20) et une seconde paire de branches (21, 22), ladite barrette (12) étant pliée afin que les deux parties en formes de H s'étendent l'une au-dessus de l'autre, les branches étant cambrées de manière que les convexités soient tournées en regard les unes des autres.

2. Dispositif pour relier électriquement plusieurs organes femelles de contact électrique, selon la revendication 1, **caractérisé en ce que** l'une des branches (22a) de l'une des parties (10, 11) est prolongée par des pattes de sertissage pour la fixation d'un conducteur.

## Claims

1. A device for electrically connecting several female electrical contact elements of the type produced from a metal body which is a good conductor of electricity and is appropriately cut to have, from a core (13), a first pair of legs (14, 16) extending substantially parallel and intended each to be inserted into a female electrical contact element, and a second pair of legs (15, 17) extending substantially parallel and intended each to engage in a female electric contact element, the said second pair of legs being oriented in an opposite direction with respect to the first pair of legs,
**the device characterised in that** the first pair of legs (14, 16), the second pair of legs (15, 17) and the core (13) take the shape of an H, said H being connected at the level of the core (13) by a bar (12) to a second H-shaped part, with a core (18), a first pair of legs (19, 20) and a second pair of legs (21, 22), the said bar (12) being bent so that the two H-shaped portions extend one above the other, the legs being arched so that the convexities are turned towards one another.

2. A device for electrically connecting several female electrical contact elements according to Claim 1,
**characterised in that** one of the legs (22a) of one of the parts (10, 11) is extended by crimping lugs for the attachment of a lead.

## Patentansprüche

1. Vorrichtung zur elektrischen Verbindung mehrerer buchsenartiger elektrischer Kontaktorgane, hergestellt aus einem metallischen, Elektrizität gut leitenden Körper, der in geeigneter Weise so zugeschnitten ist, dass er, von einem Kernteil (13) ausgehend, ein erstes Paar Arme (14, 16), die sich im wesentlichen parallel erstrecken und jeweils zum Einsetzen in ein buchsenartiges elektrisches Kontaktorgan vorgesehen sind, sowie ein zweites Paar Arme (15,17) aufweist, die sich im wesentlichen parallel erstrecken und jeweils zum Einsetzen in ein buchsenartiges elektrisches Kontaktorgan vorgesehen sind, wobei genanntes zweites Paar Arme in eine Richtung, die zu der des ersten Paares der Arme entgegengesetzt ist, ausgerichtet ist, welche Vorrichtung **dadurch gekennzeichnet ist, dass** das erste Paar Arme (14,16), das zweite Paar Arme (15,17) und der Kernteil (13) die Form eines H besitzen, welches auf Höhe des Kernteiles (13) durch einen Steg (12) mit einem zweiten Teil in Form eines H verbunden ist, mit einem Kernteil (18), einem Paar Arme (19,20) und einem zweiten Paar Arme (21,22), wobei genannter Steg (12) umgebogen ist, so dass die zwei Teile in Form eines H sich eines über dem anderen erstrecken, wobei die Arme so gewölbt sind, dass die Konvexitäten einander zugewandt sind.

2. Vorrichtung zur elektrischen Verbindung mehrerer buchsenartiger elektrischer Kontaktorgane nach Anspruch 1, **dadurch gekennzeichnet, dass** einer der Arme (22a) des einen Teiles (10,11) durch Klemmlaschen für die Befestigung eines Leiters verlängert ist.
